# EUROPÄISCHE PATENTANMELDUNG

(11) **EP 3 598 007 A2**
(43) Veröffentlichungstag der Anmeldung: **22.01.2020**
(21) Anmeldenummer: 19186029.5
(22) Anmeldetag: 12.07.2019
(51) Int. Cl.: F24C 15/20, F24C 7/08, H05B 6/12

(54) **KOCHFELDSYSTEM**

(30) Priorität: 20.07.2018 DE 102018212151
(71) Anmelder: Bruckbauer, Wilhelm, 83115 Neubeuern (DE)
(72) Erfinder: Neunhäuserer, Daniel, 6167 Neustift (AT); Lacatusu, Philipp, 83131 Nußdorf am Inn (DE); Schadeck, Alexander, 83229 Aschau i. Chiemgau (DE); Eschbaum, Philipp, 83064 Raubling (DE); Gößler, Siegfried, 83043 Bad Aibling (DE); Schmöller, Anton, 6330 Kufstein (AT); Blersch, Mario, 83098 Brannenburg (DE)
(74) Vertreter: Rau, Schneck & Hübner Patentanwälte Rechtsanwälte PartGmbB

(57) **Zusammenfassung**

Bei einem Kochfeldsystem mit mindestens einem Induktionskochfeld und einer Dunstabzugsvorrichtung ist eine Steuerungseinrichtung (11) zur Steuerung der Dunstabzugsvorrichtung in einem Induktionsgeneratorgehäuse (10) angeordnet.

## Beschreibung

Die vorliegende Patentanmeldung nimmt die Priorität der deutschen Patentanmeldung DE 10 2018 212 151.6 in Anspruch, deren Inhalt durch Bezugnahme hierin aufgenommen wird.

Die Erfindung betrifft ein Kochfeldsystem. Die Erfindung betrifft außerdem eine Steuerungseinheit für ein Kochfeldsystem. Schließlich betrifft die Erfindung eine Leiterplatte.

Aus der EP 2 702 329 B1 ist ein Kochfeldsystem mit einer integrierten Dunstabzugsvorrichtung bekannt. Bei einem derartigen Kochfeldsystem sind die Elektronik-Komponenten der Kochfeld- und der Dunstabzugsvorrichtung voneinander getrennt.

Es ist eine Aufgabe der vorliegenden Erfindung, ein Kochfeldsystem mit mindestens einem Kochfeld und einer Dunstabzugsvorrichtung zu verbessern.

Diese Aufgabe wird durch die Merkmale des Anspruchs 1 gelöst.

Der Kern der Erfindung besteht darin, die Steuerungs-Einrichtung zur Steuerung der Dunstabzugsvorrichtung in einem Induktionsgeneratorgehäuse anzuordnen.

Das Induktionsgeneratorgehäuse dient insbesondere zur Aufnahme von elektronischen Komponenten des Induktionsgenerators, insbesondere zur Aufnahme der Leistungselektronik des Induktionsgenerators. Die elektronischen Komponenten können insbesondere auf einer Leiterplatte angeordnet sein.

Die Integration der Lüfter-Elektronik in das Induktionsgeneratorgehäuse spart Kosten und erleichtert die Wartung im Servicefall.
Aufgrund der Integration der Steuerungseinrichtung der Dunstabzugsvorrichtung in das Induktionsgeneratorgehäuse müssen weniger Kabel durch das Kochfeldsystem geführt werden. Dies führt zu einer Kosteneinsparung sowie zu einem verringerten Montageaufwand.

Die Integration der Steuerungseinrichtung der Dunstabzugsvorrichtung in das Induktionsgeneratorgehäuse erlaubt insbesondere eine optimierte Modulbauweise beim Zusammenbau des Kochfeldsystems. Dabei müssen weniger Einzelteile in der Produktion zusammengebaut werden, was weitere Kosten spart.

Außerdem ermöglicht es die Integration der Steuerungseinrichtung der Dunstabzugsvorrichtung in das Induktionsgeneratorgehäuse diese beiden Komponenten besser vor Temperatureinflüssen durch die Kochfelder zu schützen.

Insgesamt kann das Kochfeldsystem aufgrund der Integration der Steuerungseinrichtung der Dunstabzugsvorrichtung in das Induktionsgeneratorgehäuse kompakter gebaut werden.

Schließlich erlaubt die Integration der Steuerungseinrichtung zur Steuerung der Dunstabzugsvorrichtung in das Induktionsgeneratorgehäuse, insbesondere die Anordnung sämtlicher Elektronik-Komponenten im Induktionsgeneratorgehäuse, eine Reduzierung der insgesamt benötigten Kabellängen, insbesondere eine Verbesserung der elektromagnetischen Verträglichkeit.

Das Induktionsgeneratorgehäuse ist insbesondere separat von einem Gehäuse des Kochfeldsystems ausgebildet.

Das Induktionsgeneratorgehäuse ist insbesondere Bestandteil eines austauschbaren Moduls des Kochfeldsystems. Dies erleichtert die Wartung im Servicefall.

Gemäß einem Aspekt der Erfindung ist das Induktionsgeneratorgehäuse magnetisch abgeschirmt. Es kann insbesondere gekapselt und/oder abgedichtet und/oder isoliert, sein.

Die Leistungselektronik ist optional insbesondere mittels des Induktionsgeneratorgehäuses gegenüber den Induktionskochfeldern und den Induktionsspulen thermisch isoliert.

Das Generatorgehäuse kann für die elektromagnetische Abschirmung beispielsweise aus mit Metall bedampften Kunststoff bestehen.

Gemäß einem weiteren Aspekt der Erfindung ist das Induktionsgeneratorgehäuse gekühlt. Es sind insbesondere ein oder mehrere Lüfter vorgesehen, die Luft in das Gehäuse saugen und diese an Kühlrippen vorbei wieder aus dem Gehäuse blasen. Diese Kühlung ist zwingend notwendig.

Gemäß einem weiteren Aspekt der Erfindung ist eine Einrichtung zur Energieversorgung der Komponenten des Kochfeldsystems in das Induktionsgeneratorgehäuse integriert. Es kann insbesondere vorgesehen sein, eine Energieversorgungseinrichtung für sämtliche Komponenten des Kochfeldsystems in das Induktionsgeneratorgehäuse zu integrieren.

Dies kann zu einer besonders robusten, wartungsarmen Ausbildung des Kochfeldsystems führen.

Gemäß einem weiteren Aspekt der Erfindung weist das Kochfeldsystem eine oder mehrere Induktionsspulen auf, welche kabellos in energieübertragender Weise mit dem Induktionsgenerator im Induktionsgeneratorgehäuse verbunden sind.

Sie können insbesondere über einen Stecker mit dem Induktionsgeneratorgehäuse verbunden sein. Es kann auch eine berührungslose Energieübertragung zu den Induktionsspulen vorgesehen sein.

Die Induktionsspulen sind insbesondere außerhalb des Induktionsgeneratorgehäuses angeordnet.

Gemäß einem weiteren Aspekt der Erfindung sind elektronische Bestandteile der Steuerungseinrichtung zur Steuerung der Dunstabzugsvorrichtung und elektronische Bestandteile des Induktionsgenerators, insbesondere zur Steuerung des Induktionsgenerators, auf einer gemeinsamen Leiterplatte angeordnet.

Auch dies spart Kosten und erleichtert die Wartung im Servicefall. Es werden insbesondere Kosten für Bauteile gespart und der Montageaufwand verringert. Außerdem erlaubt die Anordnung der elektronischen Bestandteile der Steuerungseinrichtung zur Steuerung der Dunstabzugsvorrichtung und der elektronischen Bestandteile des Induktionsgenerators auf einer gemeinsamen Leiterplatte eine optimierte Modulbauweise beim Zusammenbau des Kochfeldsystems. Hierbei müssen weniger Einzelteile in der Produktion zusammengebaut werden, wodurch weitere Kosten eingespart werden.

Gemäß einem weiten Aspekt der Erfindung können elektronische Filter, beispielsweise Netzfilter, gemeinsam für die Elektronik der Dunstabzugsvorrichtung und die Kochfeld-Elektronik verwendet werden.

Es ist insbesondere möglich, sämtliche elektronischen Bestandteile zur Versorgung und Steuerung sämtlicher Kochfelder des Kochfeldsystems auf der gemeinsamen Leiterplatte anzuordnen.

Gemäß einem weiten Aspekt der Erfindung sind auf der Leiterplatte außerdem elektronische Bestandteile eines Netzfilters angeordnet. Auch hierdurch wird der Aufbau des Kochfeldsystems vereinfacht.

Gemäß einem weiten Aspekt der Erfindung ist die Stromversorgung für sämtliche elektronischen Komponenten des Kochfeldsystems in das Induktionsgeneratorgehäuse integriert.

Eine weitere Aufgabe der Erfindung besteht darin, eine Steuerungseinheit für ein Kochfeldsystem mit mindestens einem Induktionskochfeld und einer Dunstabzugsvorrichtung zu verbessern.

Diese Aufgabe wird dadurch gelöst, dass elektronische Bestandteile einer Steuerungseinrichtung zur Steuerung der Dunstabzugsvorrichtung in einem Induktionsgeneratorgehäuse angeordnet sind.

Die Vorteile ergeben sich aus den bereits beschriebenen.

Das Induktionsgeneratorgehäuse ist insbesondere austauschbar. Es ist insbesondere separat vom Gesamtgehäuse des Kochfeldsystems ausgebildet. Es kann vorzugsweise auf einfache Weise, insbesondere werkzeuglos, abgenommen und ausgetauscht werden. Dies erleichtert die Wartung des Kochfeldsystems.

Gemäß einem weiten Aspekt der Erfindung sind elektronische Bestandteile der Steuerungseinrichtung zur Steuerung der Dunstabzugsvorrichtung und elektronische Bestandteile eines Induktionsgenerators, insbesondere der Steuereinrichtung zur Steuerung des Induktionsgenerators, auf einer gemeinsamen Leiterplatte angeordnet. Die Vorteile entsprechen den bereits beschriebenen.

Eine weitere Aufgabe der Erfindung besteht darin, eine derartige Leiterplatte für ein Kochfeldsystem zu verbessern.

Diese Aufgabe wird durch eine Leiterplatte mit elektronischen Bestandteilen eines Induktionsgenerators für ein Induktionskochfeld und elektronischen Bestandteilen zur Energieversorgung und/oder Steuerung einer Dunstabzugsvorrichtung gelöst.

Gemäß einem weiteren Aspekt der Erfindung weist die Leiterplatte außerdem elektronische Bestandteile eines Netzfilters auf.

Weitere Details und Vorteile der Erfindung ergeben sich aus der Beschreibung von Ausführungsbeispielen anhand der Figuren. Es zeigen:
- Fig. 1: eine schematische Ansicht eines Kochfeldsystems mit integrierter Dunstabzugsvorrichtung,
- Fig. 2: eine schematische Ansicht eines Induktionsgeneratorgehäuses mit integrierter Steuerungseinrichtung zur Steuerung einer Dunstabzugsvorrichtung, und
- Fig. 3: eine schematische Ansicht einer Leiterplatte, auf welcher Kochfeld-Elektronik, Dunstabzugs-Elektronik und ein Netzfilter angeordnet sind.

Im Folgenden wird zunächst exemplarisch unter Bezugnahme auf die Figur 1 der allgemeine Aufbau eines Kochfeldsystems 1 beschrieben. Das Kochfeldsystem 1 umfasst eine Mehrzahl von Kochfeldern und eine Dunstabzugsvorrichtung 2.

Die Kochfelder sind insbesondere als Induktionskochfelder 3 ausgebildet.

Das Kochfeldsystem 1 ist als Montageeinheit ausgebildet. Es kann als herstellerseitig komplett vormontiertes Gerät in eine Aussparung einer Küchenarbeitsplatte eingesetzt werden. Das Kochfeldsystem 1 umfasst einen Kochgutträger 4. Der Kochgutträger 4 kann insbesondere als Glaskeramikplatte ausgebildet sein. Er kann ein- oder mehrteilig ausgebildet sein.

Im Kochgutträger 4 ist eine als Kochdunst-Eintrittsöffnung 5 dienende Aussparung vorgesehen.

Die Kochdunst-Eintrittsöffnung 5 steht in Strömungsverbindung mit der Dunstabzugsvorrichtung 2.

Bei der Dunstabzugsvorrichtung 2 handelt es sich insbesondere um eine Vorrichtung zum Abzug von Kochdünsten nach unten. Derartige Vorrichtungen werden auch als Muldenlüfter oder Downdraft-Systeme bezeichnet. Für weitere Details einer derartigen Vorrichtung beziehungsweise eines Kochfeldsystems mit einer derartigen Vorrichtung sei auf die WO 2012/146 237 A1 verwiesen, die hiermit vollständig als Bestandteil der vorliegenden Anmeldung in diese integriert ist.

Das Kochfeldsystem 1 weist ein Systemgehäuse 6 auf. Das Systemgehäuse 6 ist kompakt ausgebildet. Es weist insbesondere eine Bauhöhe D im Bereich von 5 cm bis 30 cm, insbesondere im Bereich von 7 cm bis 26 cm, insbesondere im Bereich von 10 cm bis 21 cm auf.

Das Systemgehäuse 6 kann im Wesentlichen quaderförmig ausgebildet sein. Es kann auch im Hinblick auf eine Mittenebene 7 asymmetrisch ausgebildet sein, insbesondere in der rechten und linken Hälfte unterschiedliche Bauhöhen aufweisen.

Die Induktionskochfelder 3 umfassen jeweils einen oder mehrere Induktionsgeneratoren 9. Die Induktionsgeneratoren 9 weisen elektronische Bestandteile auf, welche in einem Induktionsgeneratorgehäuse 10 angeordnet sind.

Außerdem weisen die Induktionskochfelder 3 jeweils eine oder mehrere Induktionsspulen 8 auf. Die Induktionsspulen 8 sind auf der Unterseite des Kochgutträgers 4 angeordnet. Sie sind insbesondere am Kochgutträger 4 aufgehängt. Sie sind insbesondere einzeln aufgehängt.

Alternativ hierzu sind die Spulen nicht am Kochgutträger aufgehängt, sondern liegen an ihm an und sind auf die Elektronik bzw. das Induktionsgeneratorgehäuse 10 aufgesetzt. Dadurch wird über das Induktionsgeneratorgehäuse 10 Druck nach oben auf die Induktionsspulen 8 aufgebracht. Diese sind somit eingeklemmt.

Das Kochfeldsystem 1 kann ein oder mehrere Induktionsgeneratorgehäuse 10 aufweisen. Die Induktionsgeneratorgehäuse 10 sind separat vom Systemgehäuse 6 ausgebildet. Sie sind insbesondere modular ausgebildet. Sie sind insbesondere austauschbar im Kochfeldsystem 1 angeordnet.

Die Induktionsgeneratorgehäuse 10 sind vorzugsweise gekapselt und/oder abgedichtet und/oder isoliert, insbesondere thermisch isoliert und/oder magnetisch abgeschirmt ausgebildet. Sie können insbesondere gegenüber den Kochfeldern thermisch isoliert sein.

Im Induktionsgeneratorgehäuse 10 ist eine Steuerungseinrichtung 11 zur Steuerung der Dunstabzugsvorrichtung 2 angeordnet.

Im Folgenden werden unter Bezugnahme auf die Figur 2 weitere Details des Kochfeldsystems 1, insbesondere der Anordnung seiner elektronischen Bestandteile erläutert.

Das Induktionsgeneratorgehäuse 10 ist abgesehen von definierten Öffnungen, beispielsweise Lüftungsöffnungen und Durchführungen für energie- und/oder signalübertragende Verbindungselemente, geschlossen. Es kann auf seiner dem Kochgutträger 4 zugewandten Seite offen sein. Es kann auch im Bereich seiner Oberseite geschlossen ausgebildet sein.

Im Induktionsgeneratorgehäuse 10 ist Leistungselektronik 12 des Induktionsgenerators 9 angeordnet. Die Leistungselektronik 12 ist insbesondere auf einer Leiterplatte 13 angeordnet.

Des Weiteren ist im Induktionsgeneratorgehäuse 10 die Steuerungseinrichtung 11 zur Steuerung der Dunstabzugsvorrichtung 2 angeordnet. Die Steuerungseinrichtung 11 umfasst Abzugselektronik 14. Die Abzugselektronik 14 ist auf einer Leiterplatte 15 angeordnet.

Des Weiteren ist im Induktionsgeneratorgehäuse 10 Bedienelektronik 16 angeordnet. Die Bedienelektronik 16 ist auf einer Leiterplatte 17 angeordnet.

Bei der Bedienelektronik 16 kann es sich um Elektronik zum Bedienen eines oder mehrerer der Induktionskochfelder 3 und/oder der Dunstabzugsvorrichtung 2 handeln.

Des Weiteren ist im Induktionsgeneratorgehäuse 10 Filterelektronik 18 angeordnet. Die Filterelektronik 18 ist auf einer Leiterplatte 19 angeordnet.

Die elektronischen Bauteile können auf einer oder mehreren Leiterplatten 19 angeordnet sein.

Außerdem ist im Induktionsgeneratorgehäuse 10 ein Netzanschluss, insbesondere in Form einer Kabelanschlussdose 20 angeordnet.

Schließlich sind im Induktionsgeneratorgehäuse 10 zwei Lüfter 21 angeordnet. Die Lüfter 21 sind jeweils Bestandteil einer Kühleinrichtung zur Kühlung des Innenraums des Induktionsgeneratorgehäuses 10 sowie insbesondere der darin angeordneten Elektronikbestandteile. Die Lüfter 21 stehen in wärmeleitendem Kontakt mit einem oder mehreren Kühlkörpern 22.

Gemäß einer in der Figur 3 exemplarisch dargestellten Variante sind die elektronischen Bestandteile der Steuerungseinrichtung 11 zur Steuerung der Dunstabzugsvorrichtung 2, insbesondere die Abzugselektronik 14 und die Leistungselektronik 12 des Induktionsgenerators 9 auf einer gemeinsamen Leiterplatte 23 angeordnet. Auf der gemeinsamen Leiterplatte 23 ist außerdem die Filterelektronik 18 angeordnet.

Weiter weist die Leiterplatte 23 einen Netzanschluss 24 auf. Sie weist eine erste Schnittstelle 25 zur Versorgung und/oder Steuerung der Dunstabzugsvorrichtung 2 auf.

Die Leiterplatte kann einen zusätzlichen Eingang zur Steuerung der Dunstabzugsvorrichtung 2 über die Schnittstelle 25 beim Betrieb des Kochfeldes in Verbindung mit offenen Feuerstellen aufweisen (Fensterkontaktschalter Relais).

Sie weist eine zweite Schnittstelle 26 zur Versorgung und/oder Steuerung der Heizelektronik der Induktionskochfelder 3 auf.

Die in den Figuren 2 und 3 dargestellte Anordnung der Bestandteile ist rein exemplarisch zu verstehen. Andere Anordnungen der dargestellten Bestandteile sind ebenso möglich.

Im Folgenden werden noch einmal stichwortartig einzelne Details und Vorteile des Kochfeldsystems 1, insbesondere der im Induktionsgeneratorgehäuse 10 integrierten Bestandteile beziehungsweise der auf der Leiterplatte 23 angeordneten elektronischen Bestandteile geschildert.

Die Steuerungselektronik für die Dunstabzugsvorrichtung 2 ist in das Induktionsgeneratorgehäuse 10, in welchem die Induktionselektronik der Induktionsgeneratoren 9 angeordnet ist, integriert.

Die Steuerungselektronik der Dunstabzugsvorrichtung 2 und die Induktionselektronik sind insbesondere auf einer gemeinsamen Leiterplatte 23 angeordnet.

Hierdurch lassen sich Kosten, insbesondere bei der Herstellung des Kochfeldsystems 1 einsparen. Außerdem erleichtert dies die Wartung im Servicefall. Die Induktionsgenerator-Elektronik und die Lüfter-Steuerungselektronik brauchen insbesondere nicht mehr separat eingebaut zu werden. Diese Elektronik-Komponenten müssen insbesondere nicht mehr räumlich voneinander getrennt angeordnet werden. Sie können in einem gemeinsamen Gehäuse, insbesondere auf einer gemeinsamen Leiterplatte 23, integriert sein.

Dies ermöglicht eine optimierte Modulbauweise. Hierbei müssen weniger Einzelteile in der Produktion zusammengebaut werden. Außerdem reduziert sich die Anzahl und die Länge der durch das Kochfeldsystem 1 zu führenden Kabel. Hierdurch wird insbesondere auch die Robustheit des Kochfeldsystem 1 verbessert.

Außerdem können sämtliche Komponenten im Induktionsgeneratorgehäuse 10 durch die Lüfter 21 gekühlt werden. Sie können insbesondere besser vor Temperatureinflüssen durch die Kochzonen des Kochfeldsystems 1 geschützt werden.

Gemäß einer in den Figuren nicht dargestellten Variante kann das Gehäuse in separate Teilbereiche aufgeteilt werden. Hierdurch ist es möglich, die einzelnen Elektronik-Komponenten separat vor Temperatureinflüssen oder anderen Störungen zu schützen. Hierdurch wird die Zuverlässigkeit und Lebensdauer der Teile erhöht.

Das Vereinen der Abzugselektronik 14 und der Leistungselektronik 12 auf der gemeinsamen Leiterplatte 23 erlaubt eine Verbesserung der elektromagnetischen Verträglichkeit. Außerdem kann die Filterelektronik 18 gemeinsam für die Dunstabzugsvorrichtung 2 und die Leistungselektronik 12 verwendet werden.

Das Induktionsgeneratorgehäuse 10 mit den darin integrierten Bestandteilen kann insbesondere als einfach austauschbares, insbesondere werkzeuglos austauschbares, Modul ausgebildet sein. Hierdurch wird die Demontage erheblich vereinfacht. Dies vereinfacht insbesondere den Zusammenbau und den Service des Kochfeldsystems 1.

Die Induktionsspulen 8 sind vorzugsweise außerhalb des Induktionsgeneratorgehäuses 10 angeordnet. Sie sind insbesondere einzeln aufgehängt.

Die Induktionsgenerator-Elektronik, insbesondere die Leistungselektronik 12, kann insbesondere zur Versorgung und/oder Steuerung sämtlicher Induktionsspulen 8 der Induktionskochfelder 3 dienen.

Die Ansteuerung der Elektronik-Komponenten kann über eine, insbesondere eine zentrale, insbesondere zentral angeordnete, oder mehrere Bedieneinheiten erfolgen. Die Bedieneinheit kann ebenfalls in das Induktionsgeneratorgehäuse 10 integriert sein. Sie kann insbesondere einen berührungsempfindlichen Schirm aufweisen.

Außerdem kann die Strom- und/oder Spannungsversorgung sämtlicher elektronischer Komponenten in das Induktionsgeneratorgehäuse 10 integriert sein.

Die Induktionsspulen 8 können direkt mit dem Induktionsgeneratorgehäuse 10 verbunden sein, insbesondere über eine Steckverbindung. Sie können insbesondere kabellos mit dem Induktionsgeneratorgehäuse 10 verbunden sein. Die gemeinsame Verwendung elektronischer Filter für die Dunstabzugsvorrichtung 2 und die Kochfeld-Elektronik verbessert die elektromagnetische Verträglichkeit.

Durch die Integration der Elektronikbauteile im gemeinsamen Induktionsgeneratorgehäuse 10, insbesondere auf der gemeinsamen Leiterplatte 23, wird eine besonders kompakte Bauweise des Kochfeldsystems 1, insbesondere eine geringe Bauhöhe D desselben ermöglicht. Das Kochfeldsystem 1 benötigt somit weniger Raum im Küchenkorpus. Hierdurch verbleibt mehr Stauraum, insbesondere für Schubladen.

## Patentansprüche

1. Kochfeldsystem (1) mit
1.1. mindestens einem Induktionskochfeld (3) mit einem in einem Induktionsgenerator-Gehäuse (10) zur Aufnahme elektronischer Bestandteile eines Induktionsgenerators (9) und
1.2. einer Vorrichtung (2) zum Abzug von Kochdünsten nach unten,
1.3. wobei eine Steuerungs-Einrichtung (11) zur Steuerung der Vorrichtung (2) zum Abzug von Kochdünsten im Induktionsgenerator-Gehäuse (10) angeordnet ist.

2. Kochfeldsystem (1) gemäß einem der vorhergehenden Ansprüche, **dadurch gekennzeichnet, dass** das Induktionsgenerator-Gehäuse (10) magnetisch abgeschirmt ist.

3. Kochfeldsystem (1) gemäß einem der vorhergehenden Ansprüche, **dadurch gekennzeichnet, dass** in das Induktionsgenerator-Gehäuse (10) außerdem eine Einrichtung zur Energieversorgung der Komponenten des Kochfeldsystems (1) integriert ist.

4. Kochfeldsystem (1) gemäß einem der vorhergehenden Ansprüche, **dadurch gekennzeichnet, dass** es eine
oder mehrere Induktionsspulen (8) aufweist, welche kabellos in energieübertragender Weise mit dem Induktionsgenerator (9) verbunden sind.

5. Kochfeldsystem (1) gemäß einem der vorhergehenden Ansprüche, **dadurch gekennzeichnet, dass** elektronische Bestandteile der Steuerungs-Einrichtung (11, 14) zur Steuerung der Vorrichtung (2) zum Abzug von Kochdünsten und elektronische Bestandteile des Induktionsgenerators (9) auf einer gemeinsamen Leiterplatte (23) angeordnet sind.

6. Kochfeldsystem (1) gemäß Anspruch 5, **dadurch gekennzeichnet, dass** auf der Leiterplatte (23) außerdem elektronische Bestandteile eines Netzfilters (18) angeordnet sind.

7. Steuerungseinheit für ein Kochfeldsystem (1) mit mindestens einem Induktionskochfeld (3) und einer Vorrichtung (2) zum Abzug von Kochdünsten nach unten **dadurch gekennzeichnet, dass** elektronische Bestandteile einer Steuerungs-Einrichtung zur Steuerung der Vorrichtung (2) zum Abzug von Kochdünsten in einem Induktionsgenerator-Gehäuse (10) angeordnet sind.

8. Steuerungseinheit gemäß Anspruch 7, **dadurch gekennzeichnet, dass** elektronische Bestandteile der Steuerungs-Einrichtung (11) zur Steuerung der Vorrichtung (2) zum Abzug von Kochdünsten und elektronische Bestandteile eines Induktionsgenerators (9) auf einer gemeinsamen Leiterplatte (23) angeordnet sind.

9. Leiterplatte (23) mit
9.1. elektronischen Bestandteilen eines Induktionsgenerators (9) für ein Induktionskochfeld (3) und
9.2. elektronischen Bestandteilen zur Energie-Versorgung und/oder Steuerung einer Vorrichtung (2) zum Abzug von Kochdünsten.

10. Leiterplatte (23) gemäß Anspruch 9, **dadurch gekennzeichnet, dass** sie außerdem elektronische Bestandteile eines Netzfilters (18) aufweist.
